# EUROPÄISCHE PATENTSCHRIFT

(11) **EP 1 888 887 B1**
(45) Veröffentlichungstag und Bekanntmachung des Hinweises auf die Patenterteilung: **13.08.2008**
(21) Anmeldenummer: 06761643.3
(22) Anmeldetag: 02.05.2006
(51) Int. Cl.: F01N 3/035, F01N 3/027, F01N 3/28, F01N 3/24

(54) **RUSSPARTIKELFILTER MIT KATALYTISCH BESCHICHTETEM HEIZELEMENT**
SOOT PARTICLE FILTER WITH CATALYTICALLY COATED HEATING ELEMENTS
FILTRE A PARTICULES AVEC DES ELEMENTS DE CHAUFFAGE DOTE AVEC UN REVETEMENT CATALYTIQUE

(30) Priorität: 03.05.2005 DE 202005007243 U
(43) Veröffentlichungstag der Anmeldung: 20.02.2008
(73) Patentinhaber: Burkhardt, Roswitha, 77709 Oberwolfach (DE); Huber, Karl Heinz, 77704 Oberkirch/Zusenhofen (DE); Frey, Karl Heinz, 72226 Simmersfeld/Fünfbronn (DE)
(72) Erfinder: Burkhardt, Roswitha, 77709 Oberwolfach (DE); Burkhardt, Christian, 77709 Oberwolfach (DE)
(74) Vertreter: Schlotter, Alexander Carolus Paul
(86) Internationale Anmeldenummer: PCT/DE2006/000808
(87) Internationale Veröffentlichungsnummer: WO 2006/116993

(56) Entgegenhaltungen:
- EP-A- 0 233 860
- EP-A- 1 362 995
- EP-A2- 1 179 659
- DE-A1- 4 224 172
- DE-A1- 10 031 154
- GB-A- 2 134 407
- JP-A- 59 079 025
- JP-A- 63 065 926

## Beschreibung

Die Erfindung betrifft einen Rußpartikelfilter mit variabel gesteuerter Rußabbrennung und katalysatorischer Wirkung für Dieselmotoren und Ölheizungen nach dem Oberbegriff des Anspruch 1.

Es ist eine ganze Vielfalt an Partikelfiltern und Oxidationskatalysatoren bekannt. Zum Beispiel werden die Rußpartikel mit Hilfe von metallischen und oder keramischen Filterkörpern durchströmt, um die in der Abgasströmung befindlichen Rußpartikel zu sammeln und sie anschließend mit Hilfe von elektrischer Beheizung abzubrennen. Auch werden chemische Mittel zum Zünden und Abbrennen der Rußpartikel verwendet.

Partikelfilter der vorgenannten Art sind aus der WO 02/102493 A2 bekannt. Auch das Abbrennen der Rußpartikel mit Heizspiralen ist bekannt. Diese Abbrennsysteme haben alle den Nachteil, dass die Wärmeeinwirkung auf die Partikel anströmt, um so die Rußpartikel zum Abbrennen zu veranlassen. Diese Systeme benötigen viel Energie, da durch die Abgasströmung ein wesentlicher Anteil der Warmluft, die zum Abbrennen der Rußpartikel dringend benötigt wird, ohne Reaktion in die Umwelt gelangt. Zwangsweise wird dadurch der Energieaufwand unnötigerweise gesteigert.

Auch aus der GB 2 134 407 A ist ein gattungsgemäßer Rußpartikelfilter bekannt.

Die Problematik bekannter Rußpartikelfilter liegt hauptsächlich darin, daß die Kombination zwischen Filtereinheit und der Abbrenntechnik, was die zeitliche Haltbarkeit angeht nicht gewährleistet ist. Entweder wird das Filtermedium bei zu hoher Abbrenntemperatur porös und /oder instabil. Bei der Alternative des Abbrennens der Rußpartikel mit Hilfe von chemischen Mittel, die die Abgastemperatur erhöhen, besteht die Gefahr, dass andere Schadstoffe in die Umwelt gelangen. Außerdem sind diese Rußpartikelfilter in der Abbrenntechnik so konzipiert, daß bei einer Störung der Heizeinheit das Reparieren mit viel Aufwand und hohen Kosten verbunden ist.

Der Erfindung liegt die Aufgabe zugrunde, einen Partikelfilter der eingangs genannten Art zur Abgasreinigung für Brennkraftmaschinen, insbesondere für den Einsatz in Kraftfahrzeugen, zu schaffen, der die Nachteile der bekannten Rußfilter beseitigt, und nicht nur über den gesamten Betriebs- oder Nutzungszeitraum einen hinreichend gleichbleibenden Rußabsorbtionswirkungsgrad aufweist, sondern auch wartungsfrei arbeitet. Außerdem ist es Aufgabe der Erfindung, einen derartige Rußpartikelfilter technisch einfach und modular auszubilden.

Diese Aufgabe wird mit den Merkmalen im kennzeichneten Teil des Schutzanspruch 1 gelöst. In den Unteransprüchen sind weitere vorteilhafte Einzelheiten beansprucht.

Vorteilhaft ist bei diesem neuen Rußpartikelfilter nicht nur eine kontinuierliche Partikelreinigung vorgesehen, sondern es können das Heizelement und oder Heizelemente, ohne daß das Gehäuse zu öffnen, ausgewechselt werden, wobei die Heizelemente so ausgestaltet sind, dass sie teilweise als Partikelfilter Verwendung finden. Desweiteren ist vorteilhaft, dass die konstuktiven Voraussetzungen in der Anordnung und Flexibilität im gesamten Aufbau und Formgebung des Rußpartikelfilter gegeben sind. Ein weiterer Vorteil der Neuerung besteht auch darin, dass die beaufschlagten Partikel am Filterelement unmittelbar von innen nach außen abgebrannt werden. Das hat zur Folge, dass gegenüber berührungsfreien Heizquellen ein wesentlicher Teil an Energie eingespart wird.

Erfindergemäß ist es auch vorteilhaft, den katalytischen Teil in Verbindung mit dem Rußpartikelfilter in Reihe zu Schalten, und diese in einem Gehäuse unterzubringen das den Vorteil hat, das Aufheizvolumen und die Energie mehrmals zu benutzen. Ein weiteres empfehlenswertes Merkmal ist, das Gehäuse von innen nach außen mit einem Thermomantel zu versehen, oder von außen mit einer Thermohose zu ummanteln. Dies hat wiederum den Vorteil, Energie einzusparen, da die Abgaswärme über einen größeren Zeitraum gespeichert wird und das Gehäuse durch den Fahrtwind nicht abgekühlt werden kann. Außerdem wird die Brandgefahr durch Erhitzen des Gehäuses zur Umwelt hin verringert.

Im wesentlichen ist die Aufgabe der Erfindung darin zu sehen, dass die Heizeinheiten und deren Anordnung so gestaltet sind, dass sie als Partikelfilter Verwendung finden. So wird zum Beispiel, wenn ein Filtermedium aus einem Metallgestrüpp besteht, ein von aussen in das Filtermedium eingeschraubter korkenzieherähnlichem Stabilisatorheizkörper eingeschraubt, und/oder ein mit einem Schnellverschluß versehenen Stabilisatorheizkörper eingesteckt.

Aus den vorweg beschriebenen und nachfolgend detaillierten Erläuterungen ist es jedoch offensichtlich, dass die bevorzugten Ausführungsformen der Erfindung nur der Erläuterung dient und keine Beschränkung darstellt, da für den Fachmann zahlreiche Änderungen erkennbar und möglich sind, ohne den Rahmen der Erfindung zu verlassen.

Ausführungsbeispiele der Erfindung sind in den Zeichnungen dargestellt, und werden im folgenden näher beschrieben.

Es zeigen:
Fig.1 einen Rußpartikelfilter nach einer Ausführung der vorliegenden Erfindung;
Fig.2 ein Heizelement 8 in Korkenzieherform 16, eine Gewindeöffnung am Gehäuse 19, und einen Stromanschlußpol 15;
Fig.3 ein Heizelement mit Heizstäben 17, eine Gewindeöffnung am Gehäuse 19, und einen Stromanschlußpol 15;
Fig.4 ein Heizelement 8 mit Filterscheiben 18, eine Gewindeöffnung am Gehäuse 19, und einen Stromanschlußpol 15;
Fig.5 ein in einen Monolith 22 eingeführtes Heizelement 8 mit Filterscheiben 21;
Fig.6 ein in einen Monolith 22 eingeführtes Heizelement 8 mit Filterdrähten 20 bestückt;
Fig.7 ein Filtergehäuse 3 nach einer weiteren Ausführung der vorliegenden Erfindung mit Monolith 22, Filterelement-Endstück 8 und Hülsenbestückung 23, und Spiralheizdrähten; und
Fig.8 Hülsen 23 und Spiralheizdraht.

Fig. 1 zeigt eine Ansicht eines Filtergehäuses 3, an dem sich ein Eingang 4 und ein Ausgang 5 befindet, Gewindeöffnungen zum Einschrauben der Heizelemente stirnseitig 6 und Gewindeöffnungen längseitig 7, eingeschraubte Heizelemente mit Stromanschlußpol 8, eine Vorkammer zur Filtereinheit 9, eine Zwischenkammer 10, eine Abschlußkammer 11, eine Thermoisolierung 12, einen Ausschnitt des katalytischen Teils 13, einen Ausschnitt einer Filtereinheit 14 und einen Stromanschlußpol 15.

An Fig.1 ist zu ersehen, dass sich an dem Filtergehäuse 3 ein Eingang 4 befindet, wo der Abgasstrom eines Dieselmotor in das Filtergehäuse eingeleitet wird. Dieser Abgasstrom wird über die Vorkammer 9 in den Monolith 13, der auch als Katalysator dient, eingeleitet. Nach Verlassen des Abgasstroms aus dem katalytischen Teil fließt er wiederum in eine Hohlkammer 10. Von da aus wird der Abgasstrom in den Partikelfilter 14 eingeleitet, und von dort aus durch Abschlusskammer 11 und Ausgang 5 in die Umwelt entlassen wird.

Zum Abbrennen und Regenerieren der Rußpartikel werden von außen je nach Beschaffenheit und Strukturierung des Monolith und/oder Partikelfilterelements dementsprechend bestückte und geformte Stabilisationsheizelemente 8 an den am Filtergehäuse befindliche Gewindeöffnungen 6, 7, eingeschraubt. Fig.2 zeigt ein Heizelement 8 in Korkenzieherform 16, Fig.3 ein Heizelement 8 mit Heizstäben 17. Außerdem können die Stabilisationsheizelemente mit Hilfe eines Schnellverschlusses eingesteckt werden.

Da aus technischer Sicht bei einem Monolithen, der aus Metall und/oder Keramik als Grundkörper gefertigt ist, keine Möglichkeit besteht, die durchlaufende Kanäle und/oder Öffnungen in Windungen und mit ringsumlaufende Nuten zu gestalten, werden je nach Bedarf, Keramikschnüre zu einem Bündel zusammengefügt und dann durch eine Drehung des Bündels in eine spiralenförmige Form gebracht, wie dies in Fig.8 gezeigt ist, in der Hülsen 23 und ein Spiralheizdraht 24 gezeigt sind. Dies ist möglich, da die Heizspiralen aus Materialien bestehen, die gleichzeitig als Zug- und Druckfeder dienen. Damit besteht die Gewähr, dass die ganze gebündelte Einheit bruchsicher und erschütterungselastisch zusammengehalden wird.

Es ist möglich, dass an einem Fahrzeug aus Freiraumgründen ein im Durchmesser größerer Partikelfilter nicht angebracht werden kann. Dann besteht die Möglichkeit, in Stabilisationsheizelementen wie aus Fig.4, Fig.5 und Fig.6 zu ersehen, in verschiedenen Abständen je nach Bedarf Filterscheiben 21, Filterdrähte 20 integriert sind. Dadurch kann ein verhältnismäßig schlanker Oxidationskatalysator und Partikelfilter an jedem Fahrzeug angebracht werden.

## Patentansprüche

1. Rußpartikelfilter mit variabel gesteuerter Rußabbrennung und
katalysatorischer Wirkung für Dieselmotoren und Ölheizungen, mit mindestens einem Filtergehäuse,(3) und einem Filterelement (13, 14), **dadurch gekennzeichnet, dass** der katalysatorische Teil (13) im Gehäuse (3) Keramikschnüre mit Keramikhülsen (23) aufweist, in denen sich Heizspiralen (24) aus zug- und druckfesten Materialien befinden, wobei die Keramikschnüre zu einem Bündel zusammengefügt und durch eine In-sich-Drehung des Keramikschnürenbündels spiralenförmig geformt sind.

2. Rußpartikelfilter nach Anspruch 1 **dadurch gekennzeichnet, dass** die Keramikhülsen (23) mit katalysatorischer Wirkung beschichtet sind.

3. Rußpartikelfilter nach Anspruch 1 oder 2 **dadurch**
**gekennzeichnet,**
**dass** das Filterelement ein Filtergestrüp (14) aufweist, in das Keramikschnüre und darin aufgenommene Heizspiralen (24) aufweisende Stabilisationsheizelemente in Korkenzieherform (16) eingeschraubt und/oder in Form von Stäben (17) eingeschraubt und/oder mit einem Schnellverschluß eingesteckt sind.

4. Rußpartikelfilter nach Anspruch 3, **dadurch gekennzeichnet, dass** die Stabilisationsheizelemente in verschiedenen Formgebungen (16, 17) ausgestaltet sind.

5. Rußpartikelfilter nach Anspruch 3 oder 4, **dadurch gekennzeichnet, dass** die Stabilisationsheizelemente mit verschiedenartigen Filterscheiben (18) versehen sind.

6. Rußpartikelfilter nach Anspruch 5, **dadurch gekennzeichnet, dass** die Filterscheiben (18) an dem Stabilisationsheizelement aus verschiedenartigen Materialien zusammengesetzt sind.

7. Rußpartikelfilter nach Anspruch 5 oder 6, **dadurch gekennzeichnet, dass** die Stabilisationsheizelemente mit den Filterscheiben (18) in ein Gehäuse (3) eingeschraubt und/oder mit einem Schnellverschluss versehen und eingesteckt sind.

8. Rußpartikelfilter nach einem der vorhergehenden Ansprüche, **dadurch gekennzeichnet, dass** in einem Filtergehäuse (3) ein Filter mit katalysatorischer Wirkung und ein Rußpartikelfilter untergebracht sind.

9. Rußpartikelfilter nach einem der vorhergehenden Ansprüche, **dadurch gekennzeichnet, dass** sich am Gehäuse Öffnungen (6, 7) mit und/oder ohne Gewinde befinden.

10. Rußpartikelfilter nach einem der vorangehenden Ansprüche, **dadurch gekennzeichnet,dass** sich am Gehäuse ein Ein- und Ausgang (4, 5) befindet.

11. Rußpartikelfilter nach einem der vorangehenden Ansprüche, **dadurch gekennzeichnet, dass** in einen Monolith, der mit quadratischen Öffnungen versehen ist, Keramikschnüre mit Heizspirale (24) eingebracht sind.

12. Rußpartikelfilter nach einem der vorangehenden Ansprüche, **dadurch gekennzeichnet, dass** das Gehäuse von außen mit einer Thermohose überzogen ist.

13. Rußpartikelfilter nach einem der vorangehenden Ansprüche, **dadurch gekennzeichnet, dass** das Gehäuse von innen zur Außenwelt hin mit hitzebeständigem Material (12) verkleidet ist.

14. Rußpartikelfilter nach einem der vorangehenden Ansprüche, **dadurch gekennzeichnet, dass** ein Relais zur kontinuierlichen Steuerung der Aufheizphase der einzelnen Heizelemente vorgesehen ist.

15. Rußpartikelfilter nach einem der vorangehenden Ansprüche, **dadurch gekennzeichnet, dass** am Filtergehäuse an geeigneter Stelle eine Öffnung mit Ventil vorgesehen ist, an der eine benötigte Sauerstoffzufuhr eingeführt wird.

16. Rußpartikelfilter einem der vorhergehenden Ansprüche 3 bis 15, **dadurch gekennzeichnet, dass** die Stabilisationsheizelemente mit einem Gewinde und/oder einem Schnellverschluß versehen sind.

17. Rußpartikelfilter nach einem der vorhergehenden Ansprüche 3 bis 16, **dadurch gekennzeichnet, dass** sich an den Stabilisationsheizelementen im äußeren Bereich Anschlussmöglichkeiten (15) für eine Stromzufuhr befinden.

18. Rußpartikelfilter nach einem der vorhergehenden Ansprüche 3 bis 17, **dadurch gekennzeichnet, dass** sich im Gehäuseinneren Hohlkammern (9, 10, 11) befinden.

## Claims

1. Soot particle filter with variably controlled soot oxidation and catalytic effect for diesel engines and oil heaters,
comprising at least one filter housing (3) and one filter element (13, 14),
**characterized in that**
the catalytic part (13) in the housing (3) comprises ceramic ties with ceramic sleeves (23),
in which heating coils (24) made from tensile and pressure resistant materials are arranged,
whereas the ceramic ties are combined in a bundle and which are formed into spirals by a rotation of the ceramic tie bundles.

2. Soot particle filter according to claim 1 **characterized in that** die ceramic sleeves (23) are coated with catalytic properties.

3. Soot particle filter according to claim 1 or 2 **characterized in that** the filter element comprises a filter netting (14), in which heating coils (24) and therein contained heating coils (24) comprising stabilisation heating elements in form of corkscrews are screwed in and/or in form of bars are screwed in and/or are inserted with a quick release fastener.

4. Soot particle filter according to claim 1, **characterized in that** the stabilisation heating elements are designed in various shapings (16, 17).

5. Soot particle filter according to claim 4 or 5, **characterized in that** the stabilisation heating elements are provided with different filter discs (18).

6. Soot particle filter according to claim 5, **characterized in that** the filter discs (18) at the stabilisation heating element consists of different materials.

7. Soot particle filter according to claim 5 or 6, **characterized in that** the stabilisation heating elements with the filter discs (18) are screwed in a housing (3) and/ are provided with a quick release fastener and are inserted.

8. Soot particle filter according to one of the preceding claims, **characterized in that** in a filter housing (3) are arranged a filter with catalytic properties and a soot particle filter.

9. Soot particle filter according to one of the preceding claims, **characterized in that** openings (6, 7) with and/or without threads are arranged at the housing.

10. Soot particle filter according to one of the preceding claims, **characterized in that** an inlet and an outlet (4, 5) are arranged at the housing.

11. Soot particle filter according to one of the preceding claims, **characterized in that** in a monolith which comprises quadratic openings, ceramic ties with heating coils are arranged.

12. Soot particle filter according to one of the preceding claims, **characterized in that** the housing is coated with a thermo hose at its outside.

13. Soot particle filter according to one of the preceding claims, **characterized in that** the inside of the housing is covered with a heat resistant material (12) to the outside.

14. Soot particle filter according to one of the preceding claims, **characterized in that** a relay is provided for continuous controlling the heat-up phase of the individual heating elements.

15. Soot particle filter according to one of the preceding claims, **characterized in that** at a suitable position at the filter housing (3) an opening with a valve is provided, at which a required supply of oxygen is inducted.

16. Soot particle filter according to one of the preceding claims 3 to 15, **characterized in that** the stabilisation heating elements are provided with threads and/or a quick release fastener.

17. Soot particle filter according to one of the preceding claims 3 to 16, **characterized in that** at the at the outer area of the stabilisation heating elements connection devices for a current entry are arranged.

18. Soot particle filter according to one of the preceding claims 3 to 17, **characterized in that** hollow chambers (9, 10, 11) are arranged inside of the housing.

## Revendications

1. Filtre à particules de suie avec incinération de suie à commande variable
et
avec effet catalytique pour des moteurs diesel et pour des chauffages au fioul domestique, comportant au moins un boîtier de filtre (3) et un élément filtrant (13, 14), **caractérisé en ce que** la partie catalytique (13) dans le boîtier (3) comprend des cordons céramiques avec des douilles céramiques (23) dans lesquelles se trouvent des spirales de chauffage (24) en matériaux résistants à la traction et à la pression, les cordons céramiques étant assemblés en un faisceau et étant formés en spirale par une torsion du faisceau de cordons céramiques sur lui-même.

2. Filtre à particules de suie selon la revendication 1, **caractérisé en ce que** les douilles céramiques (23) sont revêtues avec effet catalytique.

3. Filtre à particules de suie selon la revendication 1 ou 2, **caractérisé en ce que** l'élément filtrant est un entremêlement filtrant (14) dans lequel des cordons céramiques et des éléments chauffants de stabilisation comprenant des spirales de chauffage (24) reçues dans lesdits cordons sont vissés en forme de tire-bouchon (16) et/ou vissés sous forme de barreaux (17) et/ou enfichés par une fermeture rapide.

4. Filtre à particules de suie selon la revendication 3, **caractérisé en ce que** les éléments chauffants de stabilisation sont configurés sous différentes formes (16, 17).

5. Filtre à particules de suie selon la revendication 3 ou 4, **caractérisé en ce que** les éléments chauffants de stabilisation sont pourvus de disques de filtre (18) de différents types.

6. Filtre à particules de suie selon la revendication 5, **caractérisé en ce que** les disques de filtre (18) sur l'élément chauffant de stabilisation sont composés de matériaux de différents types.

7. Filtre à particules de suie selon la revendication 5 ou 6, **caractérisé en ce que** les éléments chauffants de stabilisation munis des disques de filtre (18) sont vissés dans un boîtier (3) et/ou dotés d'une fermeture rapide, et enfichés.

8. Filtre à particules de suie selon l'une des revendications précédentes, **caractérisé en ce qu'**un filtre à effet catalytique et un filtre à particules de suie sont logés dans un boîtier de filtre (3).

9. Filtre à particules de suie selon l'une des revendications précédentes, **caractérisé en ce que** des ouvertures (6, 7) pourvues et/ou dépourvues de pas de vis se trouvent dans le boîtier.

10. Filtre à particules de suie selon l'une des revendications précédentes, **caractérisé en ce que** une entrée et une sortie (4, 5) se trouvent sur le boîtier.

11. Filtre à particules de suie selon l'une des revendications précédentes, **caractérisé en ce que** des cordons céramiques comportant une spirale de chauffage (24) sont introduits dans un monolithe qui est pourvu d'ouvertures carrées.

12. Filtre à particules de suie selon l'une des revendications précédentes, **caractérisé en ce que** le boîtier est recouvert de l'extérieur par une housse thermique.

13. Filtre à particules de suie selon l'une des revendications précédentes, **caractérisé en ce que** le boîtier est revêtu de l'intérieur par un matériau réfractaire (12) par rapport au milieu extérieur.

14. Filtre à particules de suie selon l'une des revendications précédentes, **caractérisé en ce qu'**il est prévu un relais pour la commande en continu de la phase de chauffage des éléments chauffants individuels.

15. Filtre à particules de suie selon l'une des revendications précédentes, **caractérisé en ce que** sur le boîtier de filtre, à un emplacement approprié, il est prévu une ouverture avec une valve, dans laquelle est introduite une alimentation en oxygène nécessaire.

16. Filtre à particules de suie selon l'une des revendications précédentes 3 à 15, **caractérisé en ce que** les éléments chauffants de stabilisation sont munis d'un pas de vis et/ou d'une fermeture rapide.

17. Filtre à particules de suie selon l'une des revendications 3 à 16, **caractérisé en ce qu'**il est prévu des possibilités de connexion (15) pour une alimentation électrique sur les éléments chauffants de stabilisation dans la zone extérieure.

18. Filtre à particules de suie selon l'une des revendications 3 à 17, **caractérisé en ce qu'**il est prévu des chambres creuses (9, 10, 11) à l'intérieur du boîtier.
